# EUROPÄISCHE PATENTSCHRIFT

(11) **EP 0 439 759 B1**
(45) Veröffentlichungstag und Bekanntmachung des Hinweises auf die Patenterteilung: **02.08.1995**
(21) Anmeldenummer: 90124208.1
(22) Anmeldetag: 14.12.1990
(51) Int. Cl.: A43C 11/16, A43B 5/04

(54) **Skischuh**
Ski boot
Chaussure de ski

(30) Priorität: 30.01.1990 CH 297/90
(43) Veröffentlichungstag der Anmeldung: 07.08.1991
(73) Patentinhaber: Raichle Sportschuh AG, CH-8280 Kreuzlingen (CH)
(72) Erfinder: Walkhoff, Klaus, CH-8280 Kreuzlingen (CH)
(74) Vertreter: MEISSNER, BOLTE & PARTNER

(56) Entgegenhaltungen:
- EP-A- 0 073 991
- EP-A- 0 123 050
- EP-A- 0 165 495
- EP-A- 0 186 197
- EP-A- 0 317 889
- CH-A- 569 438
- DE-A- 2 341 658
- DE-A- 2 800 187
- DE-A- 3 131 555
- DE-A- 3 919 661

## Beschreibung

Die Erfindung betrifft einen Skischuh der im Oberbegriff des Anspruchs 1 genannten Art.

Bei einem bekannten Skischuh dieser Art werden die zuerst unterhalb des vorderen Schaftteiles verlaufenden Teilstränge eines einzigen Zugkabels durch je eine Oeffnung im vorderen Schaftteil hindurch geführt und verlaufen dann im Schienbeinbereich oberhalb des vorderen Schaftteiles (DE-A-31 31 555 und entsprechende US-A-4,408,403). Das Schliessen des Schuhs, d.h. das Andrücken des vorderen Schaftteils gegen die Schuhschale, ist somit über das Stahlkabel zwingend mit dem Zusammenziehen der Seitenränder der Längsöffnung gekoppelt. Damit wird sowohl die Breite der ristseitigen Oeffnung, wie auch die Abdeckung im unteren Schienbereich mit dem Schaft lösbar verbunden.

Bei einem anderen bekannten Skischuh bestehen die Schale und der Schaft aus einem harten, starren Werkstoff (DE-A-23 41 658). Die Schuhschale lässt sich wegen ihrer Steifheit somit in der Weite kaum verändern. Die beiden dort gezeigten Schliessmechanismen des Skischuhes dienen denn auch demselben Zweck, nämlich dem Verbinden des abhebbaren Zungenteiles mit der Schale und dem Schaft. Keiner dieser beiden Schliessmechanismen dient jedoch zur Weitenanpassung der Schuhschale.

Der vorliegenden Erfindung liegt nun die Aufgabe zugrunde, einen Skischuh der eingangs genannten Art zu schaffen, der den Erfordernissen nach einer bedienungsfreundlichen, individuellen Anpassung an die Fussform des Trägers besser entspricht.

Die gestellte Aufgabe wird erfindungsgemäss durch die im kennzeichnenden Teil des Anspruchs 1 angegebenen Merkmale gelöst.

Da die Zugmittel und deren Spanneinrichtung unabhängig von der Schliessanordnung, welche den vorderen Schaftteil mit dem hinteren Schaftteil bzw. der Schuhschale verbindet, sind, wird dem Träger eine optimale Anpassung im Ristbereich auch bei bereits geschlossenem Schuh ermöglicht.

Zu einer weiteren Verbesserung der individuellen Anpassung des Schuhs an den Fuss trägt die Ausbildung der Schliessanordnung nach Anspruch 3 bzw. 4 bei.

Bei einer bevorzugten Ausführungsform nach Anspruch 5 genügt ein einziges, gelegentlich auch als Kabel bezeichnetes Seil zum Anpassen des Skischuhes an den Fuss des Trägers. Dieses Seil kann die Längsöffnung in mäanderförmiger Anordnung über entsprechende Umlenkelemente auch mehr als zweimal überspannen.

Bei einer Ausführungsform nach Anspruch 6 kann es bereits genügen, wenn jedes Seil die Öffnung nur einmal überspannt. Durch eine derartige Anordnung lässt sich zudem eine besonders gute Symmetrie beim Spannen erzielen.

Bei einer Ausbildung nach Anspruch 7 ist das Seil bis zu seinem Wirkungsort geschützt geführt. Dadurch entsteht auch keine Reibung an nicht beteiligten Schuhteilen. Zudem benötigt ein Bowdenzug im Bereich seines Schlauches bzw. Mantels keine Umlenkelemente, so dass er frei verlegt werden kann.

Durch eine bevorzugte Ausführungsform nach Anspruch 8 erfolgt die Anpassung nicht nur seitlich durch Zusammenziehen der Öffnungsränder, sondern zusätzlich durch eine nach unten gerichtete Andruckbewegung.

Durch die Unterteilung des vorderen Schaftteiles nach Anspruch 9 und die dadurch ermöglichte Bewegungsfreiheit des Zungenteils lässt sich die Anpassung noch weiter verbessern und zudem das Einsteigen erleichtern. Ferner ergibt sich dadurch die Möglichkeit, den Deckelteil verhältnissmässig steif und den Zungenteil elastisch auszubilden.

Bei einer Ausführungsform nach Anspruch 11 ergibt sich eine weitere Beweglichkeit sowohl beim Einsteigen in den Schuh als auch beim Anpassen durch die Zugmittel.

Eine Ausführungsform nach Anspruch 12 bewirkt ein selbsttätiges Rückstellen bzw. Schliessen des Zungenteils.

Bei der Ausführungsform nach Anspruch 13 ist einerseits eine Feineinstellung und andererseits ein schnelles Lösen möglich, um in Ruhepausen die Füsse entspannen zu könenn. Die Rückdrehsicherung kann beispielsweise eine Klinke mit Klinkenrad oder auch eine Schnecke mit Schneckenrad aufweisen.

Weitere Ausfuhrungsformengemäß der Erfindung sind in den Ansprüchen 2 und 10 angegeben.

Anhand der Zeichnungen werden Ausführungsbeispiele der Erfindung näher erläutert. Es zeigen:
- Fig. 1: einen geschlossenen Skischuh in perspektivischer Ansicht,
- Fig. 2: einen Skischuh nach der Fig. 1, jedoch in geöffnetem Zustand,
- Fig. 3: den Skischuh nach der Fig. 1 mit teilweise weggebrochen dargestellten Teilen,
- Fig. 4: den geöffneten Vorderteil eines Skischuhes in einer Seitenansicht,
- Fig. 5: den Vorderteil nach der Fig. 4 in Draufsicht,
- Fig. 6: den geöffneten Vorderteil eines weiteren Skischuhes in einer Seitenansicht, mit einer Rückholeinrichtung für den Zungenteil,
- Fig. 7: den Vorderteil nach Fig. 6 in Draufsicht,
- Fig. 8: den Vorderteil eines weiteren Skischuhes in perspektivischer Ansicht und
- Fig. 9: den Vorderteil nach Fig. 8 im Querschnitt.

Der in der Fig. 1 dargestellte Skischuh weist eine Schuhschale **10**, einen hinteren Schaftteil **12** und einen vorderen Schaftteil **14** auf. Am hinteren Schaftteil **12**, der mit der Schuhschale **10** im wesentlichen starr verbunden ist, ist eine einen Drehknopf **16** aufweisende Spanneinrichtung **18** angeordnet, deren Funktion ab Fig. 3 erläutert wird.

Der vordere Schaftteil **14** ist unterteilt in einen den Vorderfuss überdeckenden, im wesentlichen steifen Deckelteil **20** und einen im Rist- und Schienbeinbereich quergerippten, mindestens teilweise elastischen Zungenteil **22**. Beim Schliessen des als "Vorneinsteiger" ausgebildeten Skischuhes dient eine im Schienbeinbereich angeordnete und am hinteren Schaftteil 12 angebrachte, obere Schnalle **24** zum Spannen eines Spannbandes **28** und eine untere Schnalle **26** zum Spannen eines Seils oder Kabels **30**. Die untere Schnalle **26** ist im Bereich des Sprunggelenkes an der Schuhschale **10** befestigt und das Seil oder Kabel **30** verläuft im Uebergang zwischen Rist- und Schienbeinbereich über den vorderen Schaftteil **14**. Der Deckelteil **20** ist mit seinem Rand **32** auf einem Absatz **34** der Schuhschale **10** abgestützt und mit der Schuhschale **10** fest verbunden.

Die Fig. 2 lässt erkennen, dass der Zungenteil **22** über ein Gelenk **36** mit dem Deckelteil **20** verbunden ist, damit der Zungenteil **22** gegen die Schuhspitze **38** zum Öffnen des Schuhes verschwenkt werden kann. Das Gelenk **36** weist in seinem mittleren Bereich eine Anschlaglasche **40** und seitlich je eine Führungslasche **42** auf. Die Anschlaglasche **40** gestattet dem Zungenteil **22** nicht nur eine Schwenkbewegung relativ zum Deckelteil **20**, sondern auch eine Verschiebung in Schuhlängsrichtung. Die Führungslaschen **42** sind mit kreisbogenförmigen Langlöchern **44** versehen, in welche am Zungenteil **22** angeordnete, jedoch wegen der aufgebrochenen Darstellung nicht sichtbare Gelenkzapfen eingreifen. Die Führungslaschen **42** ermöglichen eine grosszügige Schwenkbewegung des Zungenteils **22** zum bequemen Einsteigen und gewährleisten eine verkantungsfreie Führung des Zungenteils.

In der Fig. 3 sind Bereiche der Schaftteile **12** und **14** zum Sichtbarmachen darunterliegender Teile aufgebrochen dargestellt. Die Schuhschale **10** weist einen den Vorderfuss übergreifenden Teil **46** auf, der mit einer sich in Längsrichtung des Schuhes erstreckenden Öffnung **48** versehen ist, deren Längsränder **50** und **52** voneinander beabstandet sind. Die Breite dieser Längsöffnung **48** lässt sich durch Spannen mindestens eines als Zugmittel dienenden Kabels bzw. Stahlseiles **54** verkleinern.

Das zu einem Kabel- oder Bowdenzug **56** gehörende Stahlseil **54** überspannt die Öffnung **48** im dargestellten Ausführungsbeispiel zweimal in mäanderförmiger Anordnung quer zur Schuhlängsachse. Sein Ende **58** ist auf der einen Seite der Öffnung **48** in der Nähe der Schuhspitze **38** verankert. Es ist über beidseits der Öffnung **48** angeordnete Umlenkelemente **60** und **62** geführt.

Das erste Umlenkelement **60** weist im Ausführungsbeispiel die Form eines zum Schnüren dienenden Hakens auf, ist jedoch breiter, um einen Abstand der beiden die Öffnung **48** überquerenden Seilabschnitte in Schuhlängsrichtung zu erzielen. Eine solche Anordnung ergibt eine günstige Verteilung der Zugkraft auf die Länge der Öffnung **48**. Das zweite Umlenkelement **62** kann beispielsweise ein pilzförmiger Zapfen oder eine Umlenkrolle sein. Es kann auch weggelassen werden, wenn das Endstück **64** des Bowdenzugschlauches an der Schuhschale **10** entsprechend befestigt ist.

An seinem anderen Ende ist das Stahlseil **54** in einer nicht dargestellten, in der Spanneinrichtung **18** angeordneten Seiltrommel verankert. Wird nun die Spanneinrichtung **18** durch Drehen am Drehknopf **16** betätigt, dann wird das Stahlseil **54** gespannt, um damit die Schuhschale **10** im Bereich des Vorderfusses an diesen optimal anzupassen. Da der den Vorderfuss übergreifende Teil **46** der Schuhschale aus einem elastischen Werkstoff besteht, ergibt sich bei der erwähnten Anpassung an den Fuss des Trägers eine Veränderung des Querschnittes in diesem Bereich.

In der Fig. 4 ist das Endstück **64** des Bowdenzuges **56** auf der Schuhschale **10** angeordnet. Das in der Fig. 3 gezeigte Umlenkelement **62** entfällt damit. Der Bowdenzug **56** weist einen Stahlmantel auf, in dem das Stahlseil **54** geführt ist.

Die Fig. 5 lässt deutlich erkennen, dass die Öffnung **48** im Bereich der Schuhspitze **38** in ihren Eckbereichen Einschnitte **66** zur Erhöhung der Elastizität aufweist. Durch eine umfangsseitige strichpunktierte Linie **68** ist die mögliche Querschnittsveränderung des den Vorderfuss übergreifenden Teils **46** der Schuhschale **10** angedeutet.

Die Fig. 6 zeigt eine Ausführungsform, bei der im Bereich des Vorderfusses zwischen der Schuhschale **10** und dem Deckelteil **20** ein Rückholmechanismus für den Zungenteil **22** angeordnet ist. Dabei sind an diesem jeweils aussen und innen parallel zur Schuhschale **10** Verbindungslaschen **70** vorgesehen, die einerseits an einem Punkt **72** des Zungenteils **22** angreifen und andereseits mit einem Gummifederelement **74** verbunden sind.

Aus der Fig. 7 ist ersichtlich, dass das Gummifederelement **74** endlos ist und zwei Nasen **76** im Bereich der Schuhspitze **38** umschlingt. Eine solche Anordnung dient zum selbsttätigen Zurückholen und Schliessen des Zungenteils **22**, wenn dieses geöffnet oder weggeschwenkt war.

Nach Fig. 8 ist die Öffnung **48** auf ihrer Innenseite mindestens teilweise von einer Druckplatte **80** abgedeckt, an der zwei Kniehebel **82** mit ihren Kniegelenken **84** angreifen. Jeder der Kniehebel **82** ist mit seinen beiden äusseren Enden **86** an den sich jeweils gegenüberliegenden Längsrändern **50**, **52** der Öffnung **48** angelenkt.

Werden mittels des Drahtseils 54 (in Fig. 8 nicht gezeigt) auf die vorstehend beschriebene Weise die Längsränder 50, 52 gegeneinander zu bewegt und damit die Breite der Längsöffnung 48 verkleinert, so wird die Druckplatte 80 über die nach unten ausweichenden Kniehebel 82 nach unten bewegt.

Die Fig. 9 zeigt durch gestrichelte Linien die mögliche Querschnittsverengung des Schuhvorderteiles beim Spannen mittels der zuvor beschriebenen Spanneinrichtung sowohl von beiden Seiten wie von oben her.

Die erfindungsgemässen Ausführungen gestatten eine optimale Anpassung des Skischuhes an den Fuss des Trägers, und zwar auch bei geschlossenem Schuh, d.h. auch bei durch die Schnallen 24 bzw. 26 gespanntem Band 28 bzw. Seil oder Kabel 30.

## Patentansprüche

1. Skischuh mit einer Schuhschale (10), die eine sich in Längsrichtung des Schuhs über den Ristbereich erstreckende Oeffnung (48) aufweist, deren Längsränder (50, 52) voneinander beabstandet sind und deren Breite zum Anpassen an den Fuss des Trägers mittels Zugmitteln (54), die im Bereich der Längsränder (50, 52) der Oeffnung (48) mit der Schuhschale (10) verbunden sind, verkleinerbar ist, mit einem die Schuhschale (10) im Vorderfuss- und Schienbeinbereich überdeckenden vorderen Schaftteil (14), der mindestens mit seinem den Schienbeinbereich überdeckenden Abschnitt (22) von der Schuhschale (10) abhebbar mit dieser verbunden ist, und mit einem hinteren, mit der Schuhschale (10) verbundenen Schaftteil (12), an welchem eine Spanneinrichtung (18) zum Spannen der Zugmittel (54) angeordnet ist, wobei der vordere Schaftteil (14) mit der Schuhschale (10), bzw. dem hinteren Schaftteil (12), lösbar verbindbar ist, dadurch gekennzeichnet, dass die Zugmittel (54) nur an einem den Vorderfuss übergreifenden, elastisch deformierbaren Teil (46) der Schuhschale (10) im Bereich der Längsränder (50, 52) der Oeffnung (48) mit der Schuhschale (10) verbunden sind und dass zum lösbaren Verbinden des vorderen Schaftteils (14) mit der Schuhschale (10), bzw. dem hinteren Schaftteil (12) eine von den Zugmitteln (54) und deren Spanneinrichtung (18) getrennt wirkende Schliessanordnung (24, 28, 26, 30) vorhanden ist, die ausserhalb des Vorderfussbereiches angeordnet ist.

2. Skischuh nach Anspruch 1, dadurch gekennzeichnet, dass die Zugmittel (54) vollständig unterhalb des vorderen Schaftteiles (14) vom Bereich der Schuhspitze (38) über den Ristbereich zur Spanneinrichtung (18) verlaufen.

3. Skischuh nach Anspruch 1, dadurch gekennzeichnet, dass die Schliessanordnung eine im Schienbeinbereich angeordnete, zwischen hinterem und vorderem Schaftteil (12, 14) wirkende Schliesseinrichtung (24, 28) mit einem am hinteren Schaftteil (12) angebrachten Spannorgan (24) aufweist.

4. Skischuh nach Anspruch 1, dadurch gekennzeichnet, dass die Schliessanordnung eine im Bereich des Ueberganges vom Rist- in den Schienbeinbereich angeordnete Schliesseinrichtung (26, 30) mit einem am hinteren Schaftteil (12) oder an der Schuhschale (10) angebrachten Spannorgan (26) aufweist.

5. Skischuh nach Anspruch 1, dadurch gekennzeichnet, dass die Zugmittel ein einziges Seil **(54)** aufweisen, welches die Längsöffnung **(48)** über mindestens ein Umlenkelement **(60)** mindestens zweimal in mäanderförmiger Anordnung quer zur Schuhlängsachse überspannt und dessen Ende **(58)** auf der einen Seite der Längsöffnung **(48)**, im Bereich deren der Schuhspitze **(38)** zugekehrten Endes, verankert ist.

6. Skischuh nach Anspruch 1, dadurch gekennzeichnet, dass die Zugmittel zwei gegenläufig angeordnete Seile aufweisen, die an sich gegenüberliegenden Seiten der Längsöffnung (**48**) verankert und auf sich gegenüberliegenden Seiten des Schaftes (**12**, **14**) mit der Spanneinrichtung (**18**) verbunden sind.

7. Skischuh nach Anspruch 1, dadurch gekennzeichnet, dass die Zugmittel (**54**) als Bowdenzug (**56**) ausgebildet sind.

8. Skischuh nach Anspruch 1, dadurch gekennzeichnet, dass die Öffnung (**48**) auf ihrer Innenseite mindestens teilweise von einer Druckplatte (**80**) abgedeckt ist, an der mindestens ein Kniehebel (**82**) mit seinem Kniegelenk (**84**) angreift, der mit jeweils einem seiner beiden Enden (**86**) an jeweils einem seitlichen Rand (**50**, **52**) der Öffnung (**48**) angelenkt ist, um beim Zusammenziehen der seitlichen Ränder (**50**, **52**) zur Anpassung an den Fuss auf diesen abgesenkt zu werden.

9. Skischuh nach Anspruch 1, dadurch gekennzeichnet, dass der vordere Schaftteil (**14**) in einen Zungenteil (**22**) und einen mit dem den Vorderfuss übergreifenden Teil (46) der Schuhschale (10) verbundenen Deckelteil (**20**) unterteilt ist, und der Zungenteil (**22**) in einer sich quer zur Längsachse des Skischuhes erstreckenden Achse mittels eines Gelenkes (**36**) mit dem Deckelteil (**20**) verbunden ist.

10. Skischuh nach Anspruch 9, dadurch gekennzeichnet, dass sowohl der Deckelteil (**20**) als auch der Zungenteil (**22**) in seitlicher Richtung elastisch ausgebildet sind, um der seitlichen Verstellbewegung des den Vorderfuss übergreifenden Teils (**46**) der Schuhschale (**10**) als Einheit mit einer geschlossenen Oberfläche zu folgen.

11. Skischuh nach Anspruch 9, dadurch gekennzeichnet, dass der Zungenteil (**22**) zusätzlich zur Schwenkmöglichkeit relativ zum Deckelteil (**20**) und parallel zur Schuhlängsachse verschiebbar mit dem Deckelteil (**20**) verbunden ist.

12. Skischuh nach Anspruch 11, dadurch gekennzeichnet, dass am Zungenteil (**22**) an seinem dem Gelenk (**36**) benachbarten Ende ein eine Schliesskraft bewirkendes Federelement (**74**) angreift.

13. Skischuh nach Anspruch 1, dadurch gekennzeichnet, dass die Spanneinrichtung (**18**) einen Drehmechanismus mit Seiltrommel und Drehknopf (**16**) als Betätigungselement aufweist und dass sie mit einer Rückdrehsicherung und einer Einrichtung zur Zugentlastung bzw. Auslösung der Zugspannung ausgerüstet ist.

## Claims

1. Ski boot with a boot shell (10) which has an opening (48) which extends in the longitudinal direction of the boot over the instep region and the longitudinal edges (50, 52) of which are at a distance from one another and the width of which can be reduced, for adaptation to the foot of the wearer, by means of tensioning means (54) which are connected, in the region of the longitudinal edges (50, 52) of the opening (48), to the boot shell (10), and with a front shaft part (14) which covers the boot shell (10) in the forefoot region and the shinbone region and which, at least by means of its section (22) which covers the shinbone region, is connected to the boot shell (10) so as to be capable of being lifted off from the latter, and with a rear shaft part (12) which is connected to the boot shell (10) and on which a tensioning device (18) for tightening the tensioning means (54) is arranged, the front shaft part (14) being releasably connectable to the boot shell (10) or the rear shaft part (12), characterized in that the tensioning means (54) being connected in the region of the longitudinal edges (50, 52) of the opening (48) to the boot shell (10) only at an elastically deformable part (46) of the boot shell (10) which overlaps the forefoot and in that, for releasably connecting the front shaft part (14) to the boot shell (10), or to the rear shaft part (12), there is a closing arrangement (24, 28, 26, 30) which acts separately from the tensioning means (54) and their tensioning device (18) and is arranged outside the forefoot region.

2. Ski boot according to Claim 1, characterized in that the tensioning means (54) run completely below the front shaft part (14) from the region of the toe (38) of the boot via the instep region to the tensioning device (18).

3. Ski boot according to Claim 1, characterized in that the closing arrangement has, arranged in the shinbone region and acting between rear and front shaft part (12, 14), a closing device (24, 28) with a tensioning member (24) attached to the rear shaft part (12).

4. Ski boot according to Claim 1, characterized in that the closing arrangement has, arranged in the region of the transition from the instep region to the shinbone region, a closing device (26, 30) with a tensioning member (26) attached to the rear shaft part (12) or to the boot shell (10).

5. Ski boot according to Claim 1, characterized in that the tensioning means have a single cable (54) which, via at least one deflection element (60), spans the longitudinal opening (48) at least twice in a meander-shaped arrangement transversely to the longitudinal axis of the boot and the end (58) of which is anchored on one side of the longitudinal opening (48) in the region of its end which is turned towards the toe (38) of the boot.

6. Ski boot according to Claim 1, characterized in that the tensioning means have two cables, which are arranged to run in opposite directions, are anchored on opposite sides of the longitudinal opening (48) and are connected to the tensioning device (18) on opposite sides of the shaft (12, 14).

7. Ski boot according to Claim 1, characterized in that the tensioning means (54) are designed as a Bowden pull-wire (56).

8. Ski boot according to Claim 1, characterized in that the opening (48) is at least partially covered on its inner side by a pressure plate (80), on which at least one articulated lever (82) engages by means of its articulated joint (84), which lever is articulated by means of each of its two ends (86) on one lateral edge (50, 52) respectively of the opening (48), in order, upon drawing together of the lateral edges (50, 52), for adaptation to the foot, to be lowered onto the latter.

9. Ski boot according to Claim 1, characterized in that the front shaft part (14) is subdivided into a tongue part (22) and a cover part (20) which is connected to that part (46) of the boot shell (10) which overlaps the forefoot, and the tongue part (22) is connected to the cover part (20), along an axis which extends transversely to the longitudinal axis of the ski boot, by means of an articulation (36).

10. Ski boot according to Claim 9, characterized in that both the cover part (20) and the tongue part (22) are designed to be elastic in a lateral direction, in order to follow, as a unit with a closed surface, the lateral displacement movement of that part (46) of the boot shell (10) which overlaps the forefoot.

11. Ski boot according to Claim 9, characterized in that the tongue part (22), in addition to the possibility of pivoting, is connected to the cover part (20) displaceably in relation to the cover part (20) and parallel to the longitudinal axis of the boot.

12. Ski boot according to Claim 11, characterized in that, on the tongue part (22), at its end adjoining the articulation (36), a spring element (74) engages, which brings about a closing force.

13. Ski boot according to Claim 1, characterized in that the tensioning device (18) has a rotary mechanism with cable drum and rotary knob (16) as operating element and in that it is equipped with a reverse stop and a device for strain relief or release of the tensile stress.

## Revendications

1. Chaussure de ski qui comprend:
une coque (10) de chaussure, présentant une ouverture (48) s'étendant dans la direction longitudinale de la chaussure, au-dessus de la zone du cou-de-pied, dont les bords longitudinaux (50, 52) sont espacés l'un de l'autre et dont la largeur peut être rétrécie, afin de s'adapter au pied du porteur, à l'aide de moyens de traction (54) qui sont reliés à la coque (10) de la chaussure dans la zone des bords latéraux (50, 52) de l'ouverture (48);
une partie avant (14) de la tige, qui chevauche la coque (10) de chaussure dans la zone de l'avant du pied et du tibia, et qui est reliée au moins par sa partie (22) recouvrant la zone du tibia à la coque (10) de la chaussure en pouvant être soulevée vis-à-vis de celle-ci; et
une partie arrière (12) de la tige, reliée à la coque (10) de la chaussure et sur laquelle un dispositif tendeur (18) est prévu pour tendre les moyens de traction (14), la partie avant (14) pouvant être reliée de façon libérable à la coque (10) de la chaussure ou à la partie arrière (12),
caractérisée en ce que
les moyens de traction (54) ne sont reliés à la coque (10) de la chaussure dans la zone des bords latéraux (50, 52) de l'ouverture (48) que dans une partie élastiquement déformable (46) de cette coque (10) qui chevauche la partie avant du pied, et en ce que
un dispositif de fermeture (24, 28, 26, 30), dont l'action est séparée de celle des moyens de traction (54) et de leur dispositif tendeur (80), est disposé en dehors de la zone de la partie avant du pied pour relier de façon libérable la partie avant (14) à la coque (10) de la chaussure ou à la partie arrière (12).

2. Chaussure de ski selon la revendication 1, caractérisée en ce que les moyens de traction (54) s'étendent totalement au-dessous de la partie avant (14), et de la zone de la pointe (38) de la chaussure jusqu'au dispositif tendeur (18), en passant par la zone du cou-de-pied.

3. Chaussure de ski selon la revendication 1, caractérisée en ce que l'agencement de fermeture comporte un dispositif (24, 28) à organe tendeur (24), monté sur la partie arrière (12), qui est disposé dans la zone du tibia et qui agit entre cette partie arrière et la partie avant (12, 14).

4. Chaussure de ski selon la revendication 1, caractérisée en ce que l'agencement de fermeture comporte un dispositif (26, 30) à organe tendeur (26), monté sur la partie arrière (12) ou sur la coque (10) de la chaussure, qui est disposé dans la zone de raccordement entre la zone du cou-de-pied et la zone du tibia.

5. Chaussure de ski selon la revendication 1, caractérisée en ce que les moyens tendeurs comportent une corde unique (54), qui recouvre l'ouverture longitudinale (48), transversalement à l'axe longitudinal de la chaussure, au moins deux fois selon une disposition en méandres en passant au moins par un élément (60) de changement de direction, et dont l'extrémité (58) est ancrée sur l'un des côtés de l'ouverture longitudinale (48), dans la zone d'extrémité de cette ouverture tournée vers la pointe (38) de la chaussure.

6. Chaussure de ski selon la revendication 1, caractérisée en ce que les moyens de traction comportent deux cordes disposées en sens opposés l'une à l'autre, qui sont ancrées sur des côtés opposés de l'ouverture longitudinale (48) et qui sont reliés au dispositif tendeur (18), sur des côtés opposés de la tige (12, 14).

7. Chaussure de ski selon la revendication 1, caractérisée en ce que les moyens de traction (54) sont réalisés sous la forme d'un câble sous gaine, ou câble Bowden (56).

8. Chaussure de ski selon la revendication 1, caractérisée en ce que l'ouverture (48) est au moins partiellement recouverte, sur son côté intérieur, par une plaque d'appui (80) sur laquelle un levier à genouillère (82) est attaché par son articulation (84), ce levier étant articulé respectivement à chacune de ses deux extrémités (86) sur un bord latéral respectif (50, 52) de l'ouverture (48) et étant abaissé sur le pied, en vue d'une adaptation à celui-ci, lorsque les bords latéraux (50, 52) sont rapprochés.

9. Chaussure de ski selon la revendication 1, caractérisée en ce que la partie avant (14) est divisée en une languette (22) et une partie de recouvrement (20) reliée à la partie (46) de la coque (10) qui chevauche l'avant du pied, la languette (22) étant reliée à la partie de recouvrement (20) au moyen d'une articulation (36) dont l'axe s'étend transversalement à l'axe longitudinal de la chaussure.

10. Chaussure de ski selon la revendication 9, caractérisée en ce que, tant la partie de recouvrement (20) que la languette (22) sont réalisées de façon élastique en direction latérale, afin de suivre, sous la forme d'un ensemble à surface fermée, le mouvement de déplacement latéral de la partie (46) de la coque (10) de la chaussure qui chevauche la partie avant du pied.

11. Chaussure de ski selon la revendication 9, caractérisée en ce que la languette (22) est de plus reliée à la partie de recouvrement (20), de manière à permettre à cette languette (22) un coulissement parallèle à l'axe longitudinal de la chaussure, en plus du mouvement de pivotement par rapport à la partie de recouvrement 20.

12. Chaussure de ski selon la revendication 11, caractérisée en ce qu'un élément élastique (74), qui exerce une force de fermeture, agit sur la languette (22) à son extrémité voisine de l'articulation (36).

13. Chaussure de ski selon la revendication 1, caractérisée en ce qu'un dispositif tendeur (26) comprend comme élément d'actionnement un mécanisme tournant à tambour de câble et à bouton tournant (16) et en ce qu'il est équipé d'un mécanisme empêchant une rotation en sens inverse et d'un dispositif destiné à détendre la traction ou libérer la tension.
